# EUROPÄISCHE PATENTSCHRIFT

(11) **EP 1 659 200 B1**
(45) Veröffentlichungstag und Bekanntmachung des Hinweises auf die Patenterteilung: **17.10.2007**
(21) Anmeldenummer: 05023399.8
(22) Anmeldetag: 26.10.2005
(51) Int. Cl.: D03C 9/06

(54) **Schaftstab für Webschäfte**
Framebar for healdframe
Barre pour cadre à lisses

(30) Priorität: 17.11.2004 DE 102004055381
(43) Veröffentlichungstag der Anmeldung: 24.05.2006
(73) Patentinhaber: Groz-Beckert KG, 72458 Albstadt (DE)
(72) Erfinder: Mettler, Franz, 8832 Wollerau (CH)
(74) Vertreter: Rüger, Barthelt & Abel Patentanwälte

(56) Entgegenhaltungen:
- EP-A- 1 484 438
- EP-A- 1 526 198
- DE-U1- 29 604 326
- US-A- 3 088 496
- US-A- 5 398 989
- US-A- 6 076 250

## Beschreibung

Die Erfindung betrifft einen Schaftstab für einen Webschaft sowie eine mit einem solchen Webschaft ausgerüstete Webmaschine.

Zur Fachbildung werden in Webmaschinen Webschäfte eingesetzt, die Weblitzen tragen und mit diesen die Kettfäden aus ihrer mittleren Kettfadenebene heraus bewegen. Die Webschäfte erstrecken sich dabei über die gesamte Breite des zu erstellenden Gewebes mit je einem Schaftstab oberhalb und einem Schaftstab unterhalb der Kettfäden. Die Enden der Schaftstäbe sind sind durch Seitenstützen miteinander verbunden. An den Schaftstäben sitzen Litzentragschienen mit Weblitzen. Die Fachbildung erfolgt durch schnelle Auf- und Abbewegung des Webschafts. Nachdem diese Auf- und Abbewegung von der Drehzahl der Hauptantriebswelle der Webmaschine abgeleitet ist, spricht man im Hinblick auf die zunehmende Schnelligkeit der Hin- und Herbewegung des Webschafts auch von zunehmenden Maschinendrehzahlen. Es wird angestrebt, die Drehzahlen der Webmaschinen zu steigern, was insbesondere bei großer Webbreite zu hohen Belastungen an den Webschäften führt. Dabei sind die Schaftstäbe für die Leistungsfähigkeit des Webschafts entscheidend. Wichtig ist vor allem der Biegewiderstand der Schaftstäbe bei dynamisch wechselnder Belastung. Je steifer die Schaftstäbe ausgelegt werden können desto drehzahlfester ist der gesamte Webschaft.

Die Mehrzahl der hergestellten und verkauften Webschäfte unterliegt einem erheblichen Preisdruck. Für die Herstellung der Schaftstäbe hat sich deshalb als Werkstoff Aluminium als sehr vorteilhaft erwiesen. Einerseits lassen sich auf Strangpressanlagen aus Aluminium komplizierte Querschnitte herstellen. Andererseits ist ein so hergestellter Schaft aufgrund des niedrigen spezifischen Gewichts von Aluminium sehr massearm und dabei trotzdem relativ kostengünstig. In Fällen wo die Belastbarkeit des Werkstoffs Aluminium überschritten wurde sind auch andere Werkstoffe mit Erfolg eingesetzt worden.

Z.B. offenbart die DE 37 02 524 einen Schaftstab, der eine Schweißkonstruktion aus Stahlblech ist. Diese bildet ein Rechteckhohlprofil mit einem oberen Gurt und einem unteren Gurt und zwei dünnen Blechen, die die Seitenwände bilden und den oberen und den unteren Gurt miteinander verbinden. Die Wechselbiegefestigkeit eines solchen Schaftstabs wird aufgrund des verwendeten Materials als höher angesehen als die eines Aluminiumschaftstabs.

Die US 5 345 974 offenbart einen Schaftstab aus einem Faserverbundmaterial, wobei der Schaft ähnlich steif wie ein aus Metallelementen bestehender Schaft dabei aber leichter ist.

Während die vorgenannten Schriften davon ausgehen, dass der Schaftstab über seine gesamte Länge hinweg einen im Wesentlichen konstanten Querschnitt aufweist, offenbart die DE 199 17 791 C1 einen Schaftstab mit entlang seiner Längserstreckung veränderlichen Profil. Der Schaftstab ist als Hohlprofil ausgebildet, wobei er etwa in seiner Mitte seine größte Höhe aufweist. Zu den Enden hin nimmt die Profilhöhe ab. Diese Konfiguration wird erreicht, indem von einem Metallhohlprofil ausgegangen wird, von dem an beiden Enden Höhe abgefräst wird. Durch den entstehenden Anschnitt, der in dem Metallprofil vorhandenen Kammern, entstehen Öffnungen, die durch eine Leiste verschlossen werden.

Hinsichtlich statischer Belastungen mag dieses Profil optimiert sein. Es zeigt sich jedoch, dass unter dynamischer Belastung trotz größerer Steifigkeit des Profils in der Mitte eine erhebliche Durchbiegung des Schaftstabs zu verzeichnen ist.

Dies gilt auch für den aus der US-A-6 076 250 bekannten Schaftstab, der aus einem Aluminium-Hohlprofil besteht. An seiner oberen Schmalseite ist ein Steg mit einer Dicke vorgesehen, die die Wandstärke des übrigen Schaftstabs überschreitet. An den Enden ist die Höhe des Schaftstabs reduziert, wodurch der obere Steg in einem Abstand zu dem Schaftstabende keilförmig ausläuft. Der Steg weist somit eine wechselnde Dicke auf, die an den Enden des Stegs am geringsten ist.

Davon ausgehend ist es Aufgabe der Erfindung, einen Schaftstab zu schaffen, der unter dynamischer Belastung eine geringe Durchbiegungsneigung zeigt.

Diese Aufgabe wird mit dem Schaftstab nach Anspruch 1 gelöst:

Der erfindungsgemäße Schaftstab weist beispielsweise einen Kastenprofilquerschnitt, einen I-Querschnitt oder einen C-Querschnitt auf, wobei das Querschnittsprofil in einem mittleren Abschnitt eine reduzierte Masse aufweist. Dies kann beispielsweise dadurch erfolgen, dass der vorhandene obere und/oder der vorhandene untere Gurt zur Mitte hin abgemagert wird, d.h. dass er an seinen Enden eine größere Dicke aufweist als in der Nähe seiner Mitte. Dadurch wird die Masse des Schaftstabs an seinen Enden konzentriert. Die Masse des mittleren Bereichs wird hingegen reduziert, so dass Trägheitskräfte, die beim Beschleunigen und Abbremsen des Schaftstabs zu überwinden sind, vermindert werden. Gleichzeitig bleibt die Steifigkeit im Wesentlichen erhalten, so dass die dynamische Durchbiegung des Schaftstabs reduziert wird. Dies gestattet die Erzielung höherer Maschinendrehzahlen und/oder größerer Webbreiten. Diese Maßnahme gilt vor allem für Webschäfte ohne Mittelstützen. Sind Mittelstützen vorhanden, kann es zweckmäßig sein, die Bereiche mit den geringsten Wandstärken ungefähr mittig zwischen verschiedenen Mittelstützen bzw. mittig zwischen Mittelstütze und Seitenstütze vorzusehen.

Die Reduktion der Querschnittsfläche des oberen Gurts und/oder des unteren Gurts von dem Schaftstabende zu der Schaftstabmitte hin ist in erster Linie eine Reduktion der an dem Schaftstab vertikal zu messenden Dicke des betreffenden Gurts. Die Variation der Dicke kann allmählich oder in Stufen erfolgen. Dabei ist es sowohl möglich, die Gurte einstückig als auch mehrteilig aufzubauen. Vorzugsweise bleibt dabei die äußere Höhe des Schaftstabs konstant. Z.B. weisen der obere und der untere Gurt jeweils eine schmale streifenförmige obere bzw. untere Außenseite auf, die parallel zueinander orientiert sind. Der obere und der untere Gurt sind durch wenigstens eine oder auch zwei Seitenwände miteinander verbunden, so dass entweder ein offenes Profil oder ein geschlossenes Profil (Kastenprofil) erzeugt wird. Die wenigstens eine Seitenwand ist vorzugsweise relativ dünn. Zur zusätzlichen Versteifung können zwischen dem oberen Gurt und dem unteren Gurt zusätzlich zu den Seitenwänden Verbindungselemente vorgesehen sein, die sich von einem Gurt zu dem anderen erstrecken. Die Verbindungselemente sind vorzugsweise relativ massearme steife Elemente, die insbesondere drucksteif sind. Sie sorgen für eine genügende Formstabilität. Weiter ist es möglich, zwischen dem oberen Gurt und dem unteren Gurt einen Stützkörper anzubringen, der insbesondere mit der wenigstens einen Seitenwand verbunden ist. Der Stützkörper kann als massearmer Schaumkörper, Wabenkörper oder dergleichen ausgebildet sein. Er gestattet die Ausbildung besonders dünner Seitenwände, die dann immer noch ausreichend steif sind und auch unter dynamischer Belastung keine Neigung zum Ausbeulen zeigen.

Die Seitenwände sind wenigstens abschnittsweise so dick bemessen, dass an beliebigen Stellen Führungselemente angebracht werden können, was beispielsweise erforderlich ist, wenn der Schaftstab in der Webmaschine durch die Kettfäden mit einer quer zu dem Schaftstab wirkenden Zugkraft belastet wird.

Die Teile des Schaftstabs können aus Metall, z.B. Aluminium oder Edelstahl oder auch Faserverbundwerkstoffen bestehen. Eine bevorzugte Ausführungsform des Schaftstabs weist zwei dünne leichte Seitenwände aus Faserverbundmaterial, Aluminiumblech oder sehr dünnem Stahlblech auf. Zusammen mit den im Querschnitt variierenden Gurten bilden sie einen rechteckigen Hohlkörper. Zur Sicherung der Seitenwände gegen die Ausbildung von Beulen unter Last werden die Seitenwände zumindest auf einem Teil der Länge mit einem Stützkörper verbunden. Dieser Stützkörper besteht beispielsweise aus Waben aus Aluminium oder phenolharzverstärktem Faserpapier. Es kann auch ein Kern aus Hartschaum Anwendung finden. Der Stützkörper füllt den gesamten Hohlraum aus - zumindest soweit der Platz nicht benötigt wird, um beispielsweise an den Enden des Schaftstabs die Eckverbindung für die Befestigung der Seitenstützen unterzubringen. Es kann auch notwendig sein, Platz für die Befestigung von Antriebsteilen freizulassen. Der genannte Stützkörper kann zusammen mit den Seitenwänden die Funktion des oben erwähnten Verbindungselements übernehmen.

In vielen Fällen genügt es, wenn nur der von der Litzentragschiene abliegende Gurt des Schaftstabs einen sich entlang ihrer Längsrichtung ändernden Querschnitt aufweist. Hingegen kann der der Litzentragschiene benachbarte Gurt einen einheitlichen Querschnitt aufweisen. Ein solcher Schaftstab erreicht aufgrund der Steifigkeit der Litzentragschiene ebenfalls die erforderliche Steifigkeit. Auch hier ist jedoch die Masse eines mittleren Abschnitts des Schaftstabs im Vergleich zu entsprechend großen Abschnitten des Schaftstabs reduziert, die sich an die Schaftstabenden anschließen.

Die Massereduktion des Schaftstabs insbesondere im mittleren Bereich bei gleichzeitiger Beibehaltung der Außenkontur über die gesamte Schaftstablänge ermöglicht die Gestaltung von Schaftstäben, deren dynamische Belastbarkeit im Vergleich zu bekannten Schaftstäben erhöht ist.

Weitere Einzelheiten vorteilhafter Ausführungsformen der Erfindung sind Gegenstand von Ansprüchen, der Zeichnung oder der Beschreibung.

In der Zeichnung sind Ausführungsbeispiele der Erfindung veranschaulicht. Es zeigen:
- Figur 1: einen Webschaft in einer schematisierten Vorderansicht,
- Figur 2: einen Schaftstab in herkömmlicher Bauform in einer ausschnittsweisen, perspektivischen Ansicht,
- Figur 3: eine abgewandelte Ausführungsform eines herkömmlichen Schaftstabs in einer perspektivischen, ausschnittsweisen Darstellung,
- Figur 4: einen erfindungsgemäßen Schaftstab in ausschnittsweiser, längs geschnittener Darstellung,
- Figur 5: den Schaftstab nach Figur 4 in quer geschnittener Darstellung,
- Figur 6: ein Element des Schaftstabs nach Figur 5 in perspektivischer Darstellung,
- Figur 7: eine abgewandelte Ausführungsform eines Schaftstabs mit gestuftem Innenprofil in schematisierter Ausführungsform,
- Figur 8: den Schaftstab nach Figur 7, geschnitten entlang der Linie VIII-VIII,
- Figur 9: den Schaftstab nach Figur 7, geschnitten entlang der Linie IX-IX,
- Figur 10: eine abgewandelte Ausführungsform des Schaftstabs mit nur an dem von der Litzentragschiene abliegenden Gurt gestuftem Innenprofil in längs geschnittener Darstellung und
- Figur 11: den Schaftstab nach Figur 10 in teilweise aufgeschnittener, ausschnittsweiser Perspektivdarstellung.

In Figur 1 ist ein Webschaft 1 veranschaulicht, der einen oberen Schaftstab 2, einen unteren Schaftstab 3 sowie zwei Seitenstützen 4, 5 aufweist. An den Schaftstäben 2, 3 sind Litzentragschienen 6, 7 gehalten, die, wie beispielsweise aus Figur 2 hervorgeht, durch ein flaches Stahlprofil gebildet sein können.

Üblicherweise besteht der Schaftstab 2, wie aus Figur 2 hervorgeht, aus einem Aluminiumstrangpressprofil, das als Kastenhohlprofil ausgebildet ist. Es weist zwei Seitenwände 8, 9 auf, die Flachseiten bilden. Oben und unten sind jeweils Gurte 11, 12 vorgesehen, die mit den Seitenwänden 8, 9 einstückig verbunden sind und einen Innenraum 13 umschließen. Der Querschnitt dieses Schaftstabs 2 ist über die Länge desselben unverändert.

Figur 3 veranschaulicht eine abgewandelte Variante eines solchen herkömmlichen Schaftstabs, der als Zweikammerprofil mit einem längs verlaufenden Zwischengurt 10 ausgebildet ist. Er weist zwei Innenräume 13, 14 auf. Ein Teil des Schaftstabs kann insbesondere im Bereich seiner oberen Ecken abgefräst sein, um den Anschluss der Seitenstützen 4, 5 zu erleichtern.

Von solchen an sich bekannten Schaftstäben der Figuren 2 und 3 unterscheidet sich der erfindungsgemäße Schaftstab durch die Ausgestaltung der Gurte 11, 12 sowie eventueller Zwischengurte 10. Wie Figur 4 veranschaulicht, weisen die Gurte 11, 12 eine Höhe, d.h. vertikal zu messende Dicke H auf, die entlang der Längsrichtung 15 variiert. Der obere Gurt 11 weist eine vorzugsweise ebene Außenseite 16 auf, die in Längsrichtung 15 gerade verläuft. Gegenüberliegend weist der Gurt 11 eine Innenseite 17 auf, die beispielsweise gewölbt ausgebildet ist. Die Dicke H wird zwischen der Innenseite 17 und der Außenseite 16 gemessen. Die Wölbung der Innenseite 17 ist so festgelegt, dass die Dicke H in einem mittleren Bereich 18 des Gurts 11 wesentlich geringer ist als in Schaftstabendbereichen 19, 21.

Entsprechend kann der untere Gurt 12 ebenfalls eine entlang der Längsrichtung 15 veränderliche Dicke H aufweisen. Wiederum ist seine Innenseite 22 nicht parallel zu seiner der benachbarten Litzentragschiene 2 zugewandten Außenseite 23. In den Schaftstabendbereichen 19, 21 sind die Gurte 11, 12 somit dicker als in dem mittleren Bereich 18.

Zwischen den Gurten 11, 12 kann ein Stützelement 24 angeordnet sein, das vorzugsweise mittig zwischen den Schaftendbereichen 19, 21 angeordnet ist. Dieses Stützelement 24 kann beispielsweise durch einen aus kohlefaserverstärktem Verbundmaterial bestehenden Steg, durch einen Aluminiumsteg, eine Stahlstütze oder ähnliches gebildet sein. Es kann mit den Gurten 11, 12 einstückig ausgebildet, oder mit ihnen verklebt oder verschweißt sein.

Der Schaftstab 2 nach Figur 4 ist in Figur 5 im Querschnitt dargestellt. Er weist beispielsweise einen Aluminiumgrundkörper auf, der die Seitenwand 8, die Gurte 11, 12 und einen Fortsatz 25 der Wand 8 umfasst, der sich über den unteren Gurt 12 hinaus nach unten erstreckt, um einen Halter für die Litzentragschiene 6 zu bilden. Figur 6 veranschaulicht diesen Grundkörper als Schaftstab 2 nebst Litzentragschiene 6 perspektivisch. Der Grundkörper kann beispielsweise als Abschnitt eines Aluminiumstrangpressprofils erzeugt werden, der zunächst von einem Endlosprofil abgelängt wird. In einem weiteren Schritt kann das gewünschte Profil der Gurte 11, 12 z.B. dadurch hergestellt werden, dass die Innenseiten 17, 22 gefräst werden. Ist der Schaftstab 2 soweit vorbereitet kann, wie aus Figur 5 ersichtlich, die Seitenwand 9 angefügt werden, die beispielsweise in Form eines dünnen Blechs bereit gestellt wird. Sie kann durch Kleben oder Schweißen an den Gurten 11, 12 befestigt werden.

Der so geschaffene Schaftstab weist in seinem mittleren Bereich 18 (Figur 4) ein niedrigeres Gewicht pro Längeneinheit auf als in seinen Endbereichen 19, 21. Der mittlere Bereich unterliegt deshalb in Betrieb verminderten dynamischen Belastungen. Es zeigt sich, dass der Schaftstab 2 höhere Maschinendrehzahlen und die Überbrückung größerer Webbreiten gestattet als herkömmliche Schaftstäbe. Dabei zeigt sich, dass die durch die Gewichtsabmagerung im mittleren Bereich 18 verursachte Steifigkeitsminderung durch die Verringerung der dynamischen Lasten weitaus übertroffen wird. Eine Abmagerung der Gurte 11, 12 auf ganzer Länge auf die im mittleren Bereich 18 zu messende Dicke verbietet sich jedoch insbesondere hinsichtlich des oberen Gurts 11 wegen der damit einhergehenden Schwächung des Schaftstabs 2, die sich dann wieder durch erhöhte Verformungsneigung negativ bemerkbar macht.

Eine Ausnahme bildet der Gurt 12, der bedarfsweise auch auf ganzer Länge lediglich eine geringe Höhe bzw. Dicke H aufweisen kann, wie sie beispielsweise im mittleren Bereich 18 ohnehin vorhanden ist. Die Aussteifung des Schaftstabs 2 im unteren Bereich übernimmt dann die Litzentragschiene 6. Dies gilt insbesondere für Ausführungsformen, bei denen die Litzentragschiene 6 mit dem Fortsatz 25 fest und insbesondere in Längsrichtung unverschiebbar verbunden ist. Zug- und Druckspannungen, die sich aus der Biegebelastung des Schaftstabs ergeben, werden dann von der Litzentragschiene aufgenommen.

Das in Figur 6 veranschaulichte Profil kann bedarfsweise auch ohne die Seitenwand 9 als offenes Profil Verwendung finden. Die Seitenwand 8 kann, wie Figur 5 veranschaulicht, fluchtend mit dem Fortsatz 25 oder auch etwa mittig bezüglich der Gurte 11, 12 orientiert sein. In diesem Fall wird ein modifiziertes I-Profil erhalten.

Die Gurte 11, 12 sind bei dem Ausführungsbeispiel nach den Figuren 4 bis 6 etwa als lang gestreckte Keile ausgebildet. Dabei vermindert sich die Dicke H der Gurte 11, 12 allmählich von den Enden zu der Mitte hin. Die Dickenreduktion kann jedoch, wie das Ausführungsbeispiel nach den Figuren 7, 8, 9 zeigt, auch stufenweise erfolgen. Die Gurte 11, 12 sind dabei beispielsweise aus Faserverbundmaterial hergestellt. Die Gurte 11, 12 können beispielsweise aus einzelnen Stäben 11a, 11b, 11c bzw. 12a, 12b, 12c z.B. aus Kohlefaserverbundmaterial bestehen, die unterschiedliche Längen aufweisen und miteinander verklebt werden. Beispielsweise können die außen liegenden Stäbe 11a, 12a durchgehend ausgebildet sein, während die kürzeren Stäbe 11b, 11c, 12b, 12c an den Enden des Schaftstabs 2 bündig anschließend angeordnet sind. Es entstehen so Stufen 26, 27, bei denen sich die Dicke des betreffenden Gurts, ausgehend von dem Schaftstabendbereich 19 bzw. 21, zu dem mittleren Bereich 18 hin reduziert. Die Stufen können gerade oder schräg als Rampen ausgebildet sein.

Die derart abgestuft ausgebildeten Gurte 11, 12 können, wie aus den Figuren 8 und 9 hervorgeht, mit Blechen oder dünnen plattenartigen Elementen aus Faserverbundmaterial verbunden sein, die die Seitenwände 8, 9 bilden. Zur Aussteifung kann zwischen den Seitenwänden 8, 9 ein Stützkörper 28 vorgesehen sein, der beispielsweise als Wabenkörper ausgebildet ist. Diese Waben können aus Aluminiumblech, harzdurchtränktem Papier oder einem anderen geeigneten Leichtbaumaterial gebildet sein. Sie sind vorzugsweise zumindest mit einer Seitenwand, z.B. der Seitenwand 8, vorzugsweise aber mit beiden Seitenwänden 8, 9 verklebt.

In den unteren Gurt 12 sind außerdem ein oder mehrere Halter 29 eingeklebt, die die Litzentragschiene 6 tragen. Vorzugsweise sind die Halter 29 mit den Seitenwänden 8, 9 verklebt.

Der so ausgebildete Leichtbauschaftstab weist in seinem mittleren Bereich 18 ein vermindertes Gewicht auf. Die sich anschließenden Schaftendbereiche 19, 21 weisen jedoch aufgrund der hier stärker ausgebildeten Gurte 11, 12 eine besonders hohe Steifigkeit auf, so dass insgesamt die Schaftverbiegung unter dynamischer Belastung minimiert ist.

Die Figuren 10 und 11 veranschaulichen einen Schaftstab 2, der im Wesentlichen mit dem Schaftstab 2 nach den Figuren 7 bis 9 übereinstimmt. Unter Zugrundelegung gleicher Bezugszeichen wird somit auf die vorstehende Beschreibung verwiesen. Im Unterschied zu dem vorstehend beschriebenen Schaftstab 2 ist der untere Gurt 12 mit gleich bleibender Dicke H ausgebildet. Der obere von der Litzentragschiene 6 abliegende Gurt 11 ist jedoch, wie vorstehend beschrieben, gestuft ausgebildet. Er besteht aus länglichen quaderförmigen Teilen 11a, 11b, 11c, die miteinander verklebt sind und beispielsweise aus einem Faserverbundwerkstoff bestehen. Auf den Stützkörper 28 und die Gurte 11, 12 sind die Seitenwände 8, 9 aufgeklebt. Sie erstrecken sich über den unteren Gurt 12 hinaus nach unten und nehmen zwischen einander einzelne Halter 29, 30 auf. Diese können aus Metall oder Kunststoff, vorzugsweise faserverstärktem Kunststoff, bestehen. Sie weisen einen schlanken Hals auf, an den sich ein Halteabschnitt anschließt, an dem die Litzentragschiene 6 anliegt. Sie ist hier mit den Haltern 29, 30 beispielsweise mittels Schrauben 31, 32 verschraubt. Bedarfsweise können Niete oder andere Verbindungsmittel eingesetzt werden.

Auch dieser Schaftstab 2 zeichnet sich durch eine hohe dynamische Wechselbiegefestigkeit aus. Die in seinem mittleren Abschnitt vorhandene Gewichtsreduktion bei gleichzeitiger steifer Auslegung der weiter außen stehenden Bereiche des Schaftstabs ermöglicht die Erzielung höchster Arbeitsgeschwindigkeiten bzw. Maschinendrehzahlen.

Ein erfindungsgemäßer Schaftstab 2 weist insbesondere in seinem mittleren Bereich eine besonders geringe Masse auf. Der Schaftstab weist einen oberen Gurt 11 und einen unteren Gurt 12 auf, die im Schaftstabmittenbereich eine geringere Dicke haben. Dadurch wird die durch Beschleunigungskräfte induzierte Belastung in der Mitte des Schaftstabs wesentlich geringer als bei herkömmlichen Konstruktionen. Durch die verminderten Beschleunigungskräfte wird die Durchbiegung der Schaftstäbe in der Schaftmitte geringer und der damit hergestellte Schaft eignet sich wesentlich besser für Anwendungen in sehr schnell arbeitenden Webmaschinen.

### Bezugszeichenliste:

- 1: Webschaft
- 2, 3: Schaftstab
- 4, 5: Seitenstützen
- 6, 7: Litzentragschienen
- 8, 9: Seitenwände
- 10: Zwischengurt
- 11, 12: Gurte
- 11a, 11b, 11c,: Stäbe
- 12a, 12b, 12c: Stäbe
- 13, 14: Innenraum
- 15: Längsrichtung
- 16: Außenseite
- 17: Innenseite
- 18: Mittlerer Bereich
- 19, 21: Schaftstabendbereiche
- 22: Innenseite
- 23: Außenseite
- 24: Stützelement
- 25: Fortsatz
- 26, 27: Stufen
- 28: Stützkörper
- 29, 30: Halter
- 31, 32: Schrauben

- H: Dicke

## Patentansprüche

1. Schaftstab für einen Webschaft (1) :
mit einer Litzentragschiene (6), die zur Aufnahme von Litzenendösen eingerichtet ist, und
mit einem Tragkörper, der zwei Schmalseiten, die durch einen oberen Gurt (11) und einen unteren Gurt (12) gebildet sind, und wenigstens eine Breitseite aufweist, die durch eine Seitenwand (8) gebildet ist, wobei wenigstens einer der Gurte (11, 12) entlang seiner Längserstreckung (15) eine wechselnde Dicke (H) aufweist,
**dadurch gekennzeichnet, dass**
der eine wechselnde Dicke (H) aufweisende Gurt (11) in den Schaftstabendbereichen (19, 21) eine Dicke (H) aufweist, die größer ist als in einem dazwischenliegenden Bereich (18).

2. Schaftstab nach Anspruch 1, **dadurch gekennzeichnet, dass** sich der eine wechselnde Dicke (H) aufweisende Gurt (11) von einem Schaftstabendbereich (19) zu einem anderen Schaftstabendbereich (21) erstreckt.

3. Schaftstab nach Anspruch 1, **dadurch gekennzeichnet, dass** der der Litzentragschiene (6) benachbarte Gurt (12) einen konstanten Querschnitt aufweist.

4. Schaftstab nach Anspruch 1, **dadurch gekennzeichnet, dass** beide Gurte (11, 12) in den Schaftstabendbereichen (19, 21) eine Dicke (H) aufweisen, die größer ist als in einem dazwischen liegenden Bereich (18).

5. Schaftstab nach Anspruch 2, **dadurch gekennzeichnet, dass** der Gurt (11, 12) Stufen (26, 27) aufweist, an denen die Dicke des Gurts (11, 12) wechselt.

6. Schaftstab nach Anspruch 2, **dadurch gekennzeichnet, dass** der Gurt (11, 12) keilförmig ausgebildete Abschnitte aufweist.

7. Schaftstab nach Anspruch 2, **dadurch gekennzeichnet, dass** der Gurt (11, 12) an seiner Innenseite (17, 22) bogenförmig gekrümmt ist.

8. Schaftstab nach Anspruch 2, **dadurch gekennzeichnet, dass** beide Gurte (11, 12) eine in Längsrichtung gerade Außenseite (16, 23) aufweisen.

9. Schaftstab nach Anspruch 1, **dadurch gekennzeichnet, dass** die zumindest eine Seitenwand (8) und die Gurte (11, 12) aus dem gleichen Material ausgebildet sind.

10. Schaftstab nach Anspruch 1, **dadurch gekennzeichnet, dass** die zumindest eine Seitenwand (8) und die Gurte (11, 12) einstückig miteinander verbunden sind.

11. Schaftstab nach Anspruch 1, **dadurch gekennzeichnet, dass** die zumindest eine Seitenwand (8) aus einem Faserverbundwerkstoff besteht.

12. Schaftstab nach Anspruch 1, **dadurch gekennzeichnet, dass** die zumindest eine Seitenwand (8) aus einem Metall besteht.

13. Schaftstab nach Anspruch 1, **dadurch gekennzeichnet, dass** der obere und der untere Gurt (11, 12) aus einem Faserverbundwerkstoff bestehen.

14. Schaftstab nach Anspruch 1, **dadurch gekennzeichnet, dass** der obere und der untere Gurt (11, 12) aus Metall bestehen.

15. Schaftstab nach Anspruch 1, **dadurch gekennzeichnet, dass** eine zweite Seitenwand (9) vorgesehen ist, die mit der anderen Seitenwand (8), dem oberen Gurt (11) und dem unteren Gurt (12) ein Kastenprofil bildet.

16. Schaftstab nach Anspruch 1, **dadurch gekennzeichnet, dass** zwischen dem oberen Gurt (11) und dem unteren Gurt (12) ein Stützkörper (28) angeordnet ist.

17. Schaftstab nach Anspruch 16, **dadurch gekennzeichnet, dass** der Stützkörper (28) ein Wabenkörper ist.

18. Schaftstab nach Anspruch 16, **dadurch gekennzeichnet, dass** der Stützkörper (28) ein Schaumkörper ist.

19. Schaftstab nach Anspruch 12, 14 und 16, **dadurch gekennzeichnet, dass** die aus Metall bestehenden Teile durch Schweißen und die übrigen Teile durch Kleben miteinander verbunden sind.

20. Schaftstab nach Anspruch 1, **dadurch gekennzeichnet, dass** zwischen dem oberen Gurt (11) und dem unteren Gurt (12) ein Verbindungselement (24) angeordnet ist.

21. Schaftstab nach Anspruch 20, **dadurch gekennzeichnet, dass** das Verbindungselement (24) in einem von den Schaftstabendbereichen (19, 21) beabstandeten Abschnitt angeordnet ist.

22. Webmaschine mit wenigstens einem Webschaft, der wenigstens einen Schaftstab (2) nach einem der vorhergehenden Ansprüche aufweist.

## Claims

1. Shaft rod for a heald shaft (1):
with a heald slide bar (6), which is fitted to receive heald loop eyelets, and
with a support body, which has two narrow sides, which are formed by an upper flange (11) and a lower flange (12), and at least one broad side, which is formed by a side wall (8), wherein at least one of the flanges (11, 12) has a changing thickness (H) along its longitudinal extension (15),
**characterised in that**
the flange (11) with a changing thickness (H) has a thickness (H) in the shaft rod end regions (19, 21), which is greater than in a region (18) lying between them.

2. Shaft rod according to Claim 1, **characterised in that** the flange (11) with a changing thickness (H) extends from one shaft rod end region (19) to another shaft rod end region (21).

3. Shaft rod according to Claim 1, **characterised in that** the flange (12) adjacent to the heald slide bar (6) has a constant cross-section.

4. Shaft rod according to Claim 1, **characterised in that** both flanges (11, 12) have a thickness (H) in the shaft rod end regions (19, 21), which is larger than in the region (18) lying between them.

5. Shaft rod according to Claim 2, **characterised in that** the flange (11, 12) has steps (26, 27), at which the thickness of the flange (11, 12) changes.

6. Shaft rod according to Claim 2, **characterised in that** the flange (11, 12) has wedge-shaped sections.

7. Shaft rod according to Claim 2, **characterised in that** the flange (11, 12) is curved in an arc shape on its inside (17, 22).

8. Shaft rod according to Claim 2, **characterised in that** both flanges (11, 12) have a straight outer side (16, 23) in the longitudinal direction.

9. Shaft rod according to Claim 1, **characterised in that** the at least one side wall (8) and the flanges (11, 12) are configured from the same material.

10. Shaft rod according to Claim 1, **characterised in that** the at least one side wall (8) and the flanges (11, 12) are connected to one another in one piece.

11. Shaft rod according to Claim 1, **characterised in that** the at least one side wall (8) is made of a fibre composite.

12. Shaft rod according to Claim 1, **characterised in that** the at least one side wall (8) is made of a metal.

13. Shaft rod according to Claim 1, **characterised in that** the upper and the lower flanges (11, 12) are made of a fibre composite.

14. Shaft rod according to Claim 1, **characterised in that** the upper and the lower flanges (11, 12) are made of metal.

15. Shaft rod according to Claim 1, **characterised in that** a second side wall (9) is provided, which forms a box-like contour with the other side wall (8), the upper flange (11) and the lower flange (12).

16. Shaft rod according to Claim 1, **characterised in that** a support structure (28) is arranged between the upper flange (11) and the lower flange (12).

17. Shaft rod according to Claim 16, **characterised in that** the support structure (28) is a honeycomb structure.

18. Shaft rod according to Claim 16, **characterised in that** the support structure (28) is a foam structure.

19. Shaft rod according to Claim 12, 14 and 16, **characterised in that** the parts made of metal are connected to one another by welding and the remaining parts are connected to one another by gluing.

20. Shaft rod according to Claim 1, **characterised in that** a connection element (24) is arranged between the upper flange (11) and the lower flange (12).

21. Shaft rod according to Claim 20, **characterised in that** the connection element (24) is arranged in a section spaced from the shaft rod end regions (19, 21).

22. Loom with at least one heald shaft, which has at least one shaft rod (2) according to one of the preceding claims.

## Revendications

1. Lamette pour un cadre de lisses (1) :
avec une tringle porte-lisses (6) qui est conçue pour recevoir les oeillets d'extrémité des lisses, et
avec un corps de support qui possède deux côtés étroits qui sont formés par une membrure supérieure (11) et une membrure inférieure (12) et au moins un côté large qui est constitué par une paroi latérale (8), au moins une des membrures (11, 12) possédant une épaisseur variable (H) dans le sens de son extension longitudinale (15),
**caractérisée en ce que**
la membrure (11) présentant une épaisseur variable (H) possède dans les zones d'extrémité de la lamette (19, 21) une épaisseur (H) qui est plus grande que dans la zone intermédiaire (18).

2. Lamette selon la revendication 1, **caractérisée en ce que** la membrure (11) présentant une épaisseur variable (H) s'étend d'une zone d'extrémité de la lamette (19) à l'autre zone d'extrémité de la lamette (21).

3. Lamette selon la revendication 1, **caractérisée en ce que** la membrure (12) voisine de la tringle porte-lisses (6) présente une section transversale constante.

4. Lamette selon la revendication 1, **caractérisée en ce que** les deux membrures (11, 12) présentent dans les zones d'extrémité de la lamette (19, 21) une épaisseur (H) qui est supérieure à celle d'une zone intermédiaire (18).

5. Lamette selon la revendication 2, **caractérisée en ce que** la membrure (11, 12) présente des échelons (26, 27) au niveau desquels l'épaisseur de la membrure (11, 12) change.

6. Lamette selon la revendication 2, **caractérisée en ce que** la membrure (11, 12) présente des segments conformés en coin.

7. Lamette selon la revendication 2, **caractérisée en ce que** la membrure (11, 12) est courbée en forme d'arc de cercle sur sa face intérieure (17, 22).

8. Lamette selon la revendication 2, **caractérisée en ce que** les deux membrures (11, 12) possèdent une face extérieure (16, 23) rectiligne dans la direction longitudinale.

9. Lamette selon la revendication 1, **caractérisée en ce que** la paroi latérale (8), au nombre d'au moins une, et les membrures (11, 12) sont faites dans le même matériau.

10. Lamette selon la revendication 1, **caractérisée en ce que** la paroi latérale (8), au nombre d'au moins une, et les membrures (11, 12) sont assemblées en étant fabriquées d'une seule pièce.

11. Lamette selon la revendication 1, **caractérisée en ce que** la paroi latérale (8), au nombre d'au moins une, est faite dans un matériau composite renforcé de fibres.

12. Lamette selon la revendication 1, **caractérisée en ce que** la paroi latérale (8), au nombre d'au moins une, est faite dans un métal.

13. Lamette selon la revendication 1, **caractérisée en ce que** les membrures supérieure et inférieure (11, 12) sont faites dans un matériau composite renforcé de fibres.

14. Lamette selon la revendication 1, **caractérisée en ce que** les membrures supérieure et inférieure (11, 12) sont faites dans un métal.

15. Lamette selon la revendication 1, **caractérisée en ce qu'**il est prévu une seconde paroi latérale (9) qui forme un profil en caisson avec l'autre paroi latérale (8), la membrure supérieure (11) et la membrure inférieure (12).

16. Lamette selon la revendication 1, **caractérisée en ce qu'**un corps d'appui (28) est disposé entre la membrure supérieure (11) et la membrure inférieure (12).

17. Lamette selon la revendication 16, **caractérisée en ce que** le corps d'appui (28) est un corps en nids d'abeilles.

18. Lamette selon la revendication 16, **caractérisée en ce que** le corps d'appui (28) est un corps en mousse.

19. Lamette selon la revendication 12, 14, 16, **caractérisée en ce que** les pièces faites en métal sont reliées ensemble par soudage et les autres pièces par collage.

20. Lamette selon la revendication 1, **caractérisée en ce qu'**un élément de liaison (24) est disposé entre la membrure supérieure (11) et la membrure inférieure (12).

21. Lamette selon la revendication 20, **caractérisée en ce que** l'élément de liaison (24) est placé dans une partie éloignée des zones d'extrémités de la lamette (19, 21).

22. Métier à tisser automatique avec au moins un cadre de lisses qui possède au moins une lamette (2) selon l'une des revendications précédentes.
